# EUROPÄISCHE PATENTSCHRIFT

(11) **EP 0 139 173 B1**
(45) Veröffentlichungstag und Bekanntmachung des Hinweises auf die Patenterteilung: **28.01.1987**
(21) Anmeldenummer: 84110184.3
(22) Anmeldetag: 27.08.1984
(51) Int. Cl.: F42C 15/20, F42C 15/18

(54) **Sicherheitsvorrichtung für einen Aufschlagzünder an einem Geschoss**
Safety device for a percussion fuze of a projectile
Dispositif de sécurité pour une fusée à percussion d'un projectile

(30) Priorität: 19.10.1983 CH 5676/83
(43) Veröffentlichungstag der Anmeldung: 02.05.1985
(73) Patentinhaber: Werkzeugmaschinenfabrik Oerlikon-Bührle AG, 8050 Zürich (CH)
(72) Erfinder: Apothéloz, Robert, Dipl. Masch. Tech., CH-8606 Greifensee (CH)

## Beschreibung

Die Erfindung betrifft eine Sicherheitsvorrichtung für einen Aufschlagzünder an einem Geschoss, der einen mit einer Zündpille versehenen, federbelasteten Querschieber aufweist, der von einer durch die Abschussbeschleunigung entriegelbaren Sperrvorrichtung in einer Sicherheitsstellung gehalten ist, mit einem Zündstift zum Anstechen der Zündpille des Querschiebers und mit einer manuellen Verriegelungsvorrichtung des Zündstifes in seiner Sicherheitsstellung, mit einer Blindbohrung im Querschieber, in welche der Zündstift in seiner Sicherheitsstellung hineinragt, um eine Verschiebung des Querschiebers in seine Scharfstellung zu verhindern.

Bei einem bekannten Aufschlagzünder dieser Art (DE-C-1 120 940) ist der Querschieber ausschliesslich durch die Sperrvorrichtung gesichert, die auf die Abschussbeschleunigung anspricht. Ausserdem ist der Zündstift durch eine manuelle Verriegelung in seiner Sicherheitsstellung gehalten. Dieser bekannte Aufschlagzünder entspricht jedoch nicht der Forderung nach zwei voneinander unabhängigen Sicherheitsvorrichtungen.

Bei einem anderen bekannten Aufschlagzünder dieser Art (FR-A-2 490 806) ist ein Rotor durch einen Sperrschieber gesichert, der auf die Abschussbeschleunigung anspricht. Ausserdem ist der Rotor durch einen schwenkbaren Hebel gesichert, der auf den Drall des Geschosses anspricht. Schliesslich ist der Rotor durch einen Drehschieber gesichert, der durch ein Uhrwerk oder Hemmwerk betätigt wird. Dabei sind der schwenkbare Hebel und der Drehschieber voneinander abhängig; falls das Hemmwerk den Drehschieber vorzeitig öffnet, kann der Hebel nicht mehr geöffnet werden und der Rotor bleibt in seiner Sicherheitsstellung. Eine besondere Transportsicherung ist jedoch nicht vorgesehen.

Bei einem weiteren bekannten Aufschlagzünder dieser Art (DE-A-3 108 659) ist eine Sicherheitsvorrichtung vorhanden, welche aus einem im Rotor in Beschleunigungsrichtung verschiebbar gelagerten Bolzen besteht, der mit einem Fuss formschlüssig in eine gehäusefeste Platine eingreift. Die Platine besitzt eine für den Hindurchtritt des Fusses bestimmte Öffnung, durch die der Fuss bei ordnungsgemäss arbeitender Impulssicherung austaucht und damit den Rotor für den Schwenkvorgang in Scharfstellung freigibt. Bei nicht ordnungsgemäss arbeitender Impulssicherung bzw. nicht auftretender oder verspätet auftretender Verzögerung schwenkt der uhrwerkgetriebene Rotor so weit, bis der Fuss die Öffnung durchfahren hat und an einem Vorsprung der Öffnung formschlüssig an einem Band anliegt. Auch hier fehlt eine besondere Transportsicherung.

Bei einem vierten bekannten Aufschlagzünder dieser Art (US-A-2 129 692) ist eine Sicherheitsvorrichtung vorhanden, die aus einer manuellen Verriegelungsvorrichtung besteht, welche einen Rotor erst kurz vor dem Abschuss freigibt. Ausserdem ragt der Zündstift in eine Blindbohrung des Rotors und wird erst durch die Abschussbeschieuni^{g}un^{g} aus der Blindbohrung herausgezogen, damit der Rotor in seine Scharfstellung gelangen kann. Dieser Zünder hat den Nachteil, dass er vor dem Abschuss entsichert werden muss; wird dies nicht getan, kann der Zünder weder auf Momentanzündung noch auf Zeitzündung ansprechen.

Schliesslich ist bei einem fünften bekannten Aufschlagzünder dieser Art (CH-A-359 998) ein Kopfnadelbolzen vorhanden, der in seiner Sicherungslage mit seinem Aufschlagkopf in die Zünderspitze zurückgezogen ist und durch eine Vorschubfeder zur Entsicherung vorgeschoben wird. Diese Vorschubfeder wird durch einen Riegel gespannt gehalten, der mit zwei federnden Nasen in eine Ringrille hinten am Schaft des Nadelbolzens einschnappt und mit seinem einen halbkreisförmig gebogenen Ende federnd den Kopf eines Beharrungsbolzens umgreift.

Die Aufgabe, die mit der vorliegenden Erfindung gelöst werden soll, besteht in der Schaffung eines Aufschlagzünders, der zwei voneinander unabhängige Sicherheitsvorrichtungen aufweist, die jedoch so miteinander gekoppelt sind, dass bei Ausfall der auf die Beschleunigung ansprechenden Sperrvorrichtung die andere Sicherheitsvorrichtung nicht mehr entsicherbar ist.

Die Aufgabe wird erfindungsgemäss dadurch gelöst, dass die Blindbohrung am Querschieber durch ein Verriegelungsorgan abgedeckt ist, welches eine Bohrung und einen Schlitz aufweist, und dass der Zündstift eine Ringnut aufweist, in welche der Schlitz des Verriegelungsorgans eingreift, um ein Herausziehen des Zündstiftes aus der Blindbohrung zu verhindern, falls der Querschieber nicht durch die Sperrvorrichtung gesichert ist, und dass die Bohrung des Verriegelungsorgans ein Herausziehen des Zündstiftes gewährleistet, falls der Querschieber durch die Sperrvorrichtung in seiner Sicherheitsstellung gehalten ist.

Ein Ausführungsbeispiel der erfindungsgemässen Sicherheitsvorrichtung für einen Aufschlagzünder ist im folgenden anhand der beigefügten Zeichnung ausführlich beschrieben. Der dargestellte Zünder ist insbesondere für drallfreie Geschosse, z.B. Wurfminen bestimmt.

Es zeigt:
Fig. 1 einen Längsschnitt durch den erfindungsgemässen Zünder in der Bereitschaftsstellung nach Linie I-I in Fig. 2
Fig. 2 einen Querschnitt nach Linie 11-11 in Fig. 1 durch den selben Zünder
Fig. 3 den selben Längsschnitt wie in Fig. 1 durch den Zünder in der Transportstellung und
Fig. 4 eine Ansicht eines Verriegelungsstückes.

Gemäss Fig. 1 ist an ein Zündergehäuse 1 vorne ein Zünderkopf 2 und hinten eine Verstärkerladung oder Sprengkapsel 3 angeschraubt. Im Zünderkopf 2 ist eine an einem zentralen Momentanzündstift 4 befestigte Zündstifthülse 6 verschiebbar gelagert. Eine Feder 5 stützt sich einerseits an der Zündstifthülse 6 und anderseits an einer im Zünderkopf 2 befestigten Führungshülse 7 ab. Der ins Zündergehäuse 1 eingesetzte Lagerkörper 8 enthält ein Hemmwerk 9, das die Verschiebung eines Querschiebers 10 aus seiner dargestellten Sicherheitslage in die Scharflage verzögert, wodurch eine bestimmte Vorrohrsicherheit des Zünders resultiert. Das Zündergehäuse 1 ist mit einer rechteckigen, quer zur Zünderachse geführten Nut versehen, in welcher der erwähnte prismatische Querschieber 10 gelagert ist. Der Querschieber 10 enthält in einer von zwei zur Zünderachse parallelen Bohrungen die vom Momentanzündstift 4 anzustechende Zündpille 11 und in der anderen Bohrung die von hinten anzustechende Zündpille 12 (Fig. 2). Diese Bohrungen mit den Zündpillen 11 und 12 sind in Längsrichtung des Querschiebers 10 und seitlich gestaffelt, wie aus Fig. 2 ersichtlich ist. Die Achse einer dritten, blinden Bohrung 13 fällt in der Sicherheitslage des Querschiebers 10 mit der Zünderachse zusammen. Eine Feder 14, die sich in einer Querbohrung 15 des Querschiebers 10 befindet, stützt sich einerseits auf einem Führungsstift 16 und anderseits an einer Schulter der Querbohrung 1 5 ab und hat das Bestreben, den Querschieber 10 in seine Scharflage zu verschieben. Dies wird jedoch vor dem Abschuss durch eine Sperrvorrichtung 17 verhindert, die verschiebbar in einer Längsbohrung 18 des Zündergehäuses 1 gelagert ist und von einer Feder 19 nach vorne in die Sperrstellung gedrückt wird. Diese Sperrvorrichtung ist an sich bekannt, es wird daher auf die schweizerische Patentschrift Nr. 594 869 hingewiesen, in welcher diese Sperrvorrichtung ausführlich beschrieben ist. Hier genügt es, für das Verständnis dieser Sperrvorrichtung 17, darauf hinzuweisen, dass sich durch die Abschussbeschleunigung die Sperrvorrichtung 17 entgegen der Kraft der Feder 19 in der Bohrung 18 nach hinten verschiebt und dabei die Verschiebung des Querschiebers 10 in seine Scharflage zulässt. Der Querschieber 10 ist seitlich mit einer Zahnstange 20 ausgerüstet, die in ein Ritzel 21 eingreift, welches in einer Platte 22 gelagert ist. Das Ritzel 21 steht in nicht näher dargestellter Weise mit dem erwähnten Hemmwerk 9 in Eingriff wodurch, wie erwähnt, die Verschiebung des Querschiebers 10 in seine Scharflage verzögert wird und eine bestimmte Vorrohrsicherheit gewährleistet ist. In einer zentralen Längsbohrung des Zündkörpers 1 ist eine von der Hinterkante des Querschiebers 10 bis zur Verstärkerladung 3 reichende Sprengstoffseele 23 eingesetzt und in einer zu dieser parallelen, weiteren Bohrung ist eine Einrichtung 24 zur verzögerten Zündung enthalten. Diese Einrichtung 24 ist im Zusammenhang mit der vorliegenden Erfindung nicht von Bedeutung und daher hier nicht näher erläutert.

Ein quer oder senkrecht zur Zünderachse in den Zündkopf 2 eingesetzter Umstellbolzen 25 kann manuell aus der Stellung gemäss Fig. 1 in die Stellung gemäss Fig. 3 gedreht werden. Der Zündstift 4 weist in seinem mittleren Teil 26 zwei Anschläge 27 und 28 auf. Befindet sich der Umstellbolzen 25 in der in Fig. 3 gezeigten Stellung, dann stösst der Zündstift 4 mit seinem Anschlag 27 unter der Wirkung der Feder 5 gegen den Umstellbolzen 25. Die Spitze 29 des Zündstiftes 4 ragt in die blinde Bohrung 13 des Querschiebers 10 und sichert den Querschieber 10 gegen eine Verschiebung in seine Scharfstellung. Wird der Umstellbolzen 25 in die Stellung gemäss Fig. 1 geschwenkt, dann ist die Feder 5 in der Lage, den Zündstift 4 nach vorne, in die in Fig. 1 gezeigte Stellung zu verschieben und der Querschieber 10 kann sich in seine Scharfstellung verschieben, sofern die Sperrvorrichtung den Querschieber 10 freigibt.

Die erwähnte blinde Bohrung 13 des Querschiebers 10 ist durch eine Platte 30 abgedeckt, welche eine Bohrung 31 und einen Schlitz 32 besitzt, wie aus Fig. 4 ersichtlich ist. Hinter der Spitze 29 des Zündstiftes 4 ist eine ringförmige Nut 33 vorgesehen, die genau in den Schlitz 32 passt. Die Spitze 29 des Zündstiftes 4 hat jedoch einen grösseren Durchmesser als der Schlitz 32, wodurch eine Verschiebung des Zündstiftes 4 verhindert wird, wenn der Zündstift 4 mit der Ringnut 33 sich im Schlitz 32 der Platte 30 befindet.

Die Wirkungsweise des beschriebenen Aufschlagzünders ergibt sich aus dem beschriebenen Aufbau.

Beim Transport des Geschosses mit dem erfindungsgemässen Aufschlagzünder zur Waffe, befindet sich der Zündstift 4 in der in Fig. 3 gezeigten Stellung. Die Spitze 29 des Zündstiftes 4 ragt in die blinde Bohrung 13 des Querschiebers 10 und ist nicht in der Lage den Detonator anzustechen. Vor dem Einschieben des Geschosses in die Waffe wird der Umstellbolzen 25 in die Stellung gemäss Fig. 1 gedreht und die Feder 5 schiebt den Zündstift 4 aus der blinden Bohrung 13 des Querschiebers heraus, wie aus Fig. 1 ersichtlich ist. Beim Abschuss wird durch die Abschussbeschleunigung die Sperrvorrichtung 17 entgegen der Kraft der Feder 19 zurückgeschoben und der Querschieber 10 kann sich in seine Scharfstellung verschieben. Bei Aufprall des Geschosses im Ziel wird die Zündpille 11 durch den Zündstift 4 angestochen.

Wird jedoch die Sperrvorrichtung 17 aus irgendeinem Grund betätigt, solange die Spitze 29 des Zündstiftes 4 in die blinde Bohrung 13 hineinragt, dann kann sich der Querschieber 10 so weit nach rechts verschieben, dass der Zündstift 4 durch den Schlitz 32 der Platte 30 des Querschiebers 10 festgehalten wird, da der Schlitz 32 die Ringnut 33 umgreift. Wird vor dem Abschuss der Umstellbolzen 25 gedreht, dann kann die Feder 5 den Zündstift 4 nicht aus der blinden Bohrung herausziehen und der Aufschlagzünder bleibt gesichert. Das Geschoss wird, falls es doch abgeschossen wurde, nicht detonieren.

## Patentansprüche

Sicherheitsvorrichtung für einen Aufschlagzünder an einem Geschoss, der einen mit einer Zündpille (11) versehenen, federbelasteten Querschieber (10) aufweist, der von einer durch die Abschussbeschleunigung entriegelbaren Sperrvorrichtung (17) in seiner Sicherheitsstellung gehalten ist, mit einem Zündstift (4) zum Anstechen der Zündpille (11) des Querschiebers (10) und mit einer manuellen Verriegelungsvorrichtung (25, 26) des Zündstiftes (4) in seiner Sicherheitsstellung, mit einer Blindbohrung (13) im Querschieber (10), in welche der Zündstift (4) in seiner Sicherheitsstellung hineinragt, um eine Verschiebung des Querschiebers (10) in seine Scharfstellung zu verhindern, dadurch gekennzeichnet, dass die Blindbohrung (13) am Querschieber (10) durch ein Verriegelungsorgan (30) abgedeckt ist, welches eine Bohrung (31) und einen Schlitz (32) aufweist, und dass der Zündstift (4) eine Ringnut (33) aufweist, in welche der Schlitz (32) des Verriegelungsorgans (30) eingreift, um ein Herausziehen des Zündstiftes (4) aus der Blindbohrung (13) zu verhindern, falls der Querschieber (10) nicht durch die Sperrvorrichtung (17) gesichert ist, und dass die Bohrung (31) des Verriegelungsorgans (30) ein Herausziehen des Zündstiftes (4) gewährleistet, falls der Querschieber (10) durch die Sperrvorrichtung (17) in seiner Sicherheitsstellung gehalten ist.

## Claims

A safety device for a percussion fuze of a projectile, having a firing pin (4) and a spring-brased slide member (10) transversely movable between a safety ₅ position and a firing position, in which the firing pin (4) impacts on a primer capsule (11) carried by the slide member (10), said safety device comprising a first locking mechanism (17) holding said slide member (10) in the safety position and responsive to projectile acceleration to release the slide member for movement to said firing position, a manually releasable locking device (25, 26) holding the firing pin (4) in contact with said slide member (10) to retain it in the safety position, with a blind bore (13) in the slide member (10) in which the firing pin (4) in its safety position enters for preventing that the slide member (10) moves in the firing position, characterised in that: the blind bore (13) of the slide member (10) is covered by a locking device (30), comprising an aperture (31) and a narrow longitudinal slot (32) and in that the firing pin (4) having a restricted portion (33) which is adapted to engage in the slot (32) to prevent complete withdrawal of said firing pin (4) from said slide member (10) if the slide member (10) is not secured by said first locking mechanism (17) and in that the aperture (31) of the locking device (30) is adapted to release the firing pin (4) if the slide member (10) is secured by said first locking mechanism (17) in the safety position.

## Revendications

Dispositif de sécurité pour une fusée percutante d'un projectile comprenant un coulisseau transversal (10) chargé par ressort muni d'une amorce (11) qui est retenue dans sa position de sécurité par un dispositif de verrouillage (17) susceptible d'être déverrouillé par l'accélération au départ du coup, comportant un percuteur (4) pour percuteur l'amorce (11) du coulisseau transversal (10), et un dispositif de verrouillage manuel (25, 26) du percuteur (4) dans sa position de sécurité, le coulisseau transversal (10) comportant un trou borgne (13) dans lequel pénètre le percuteur (4) lorsque celui-ci est en position de sécurité, pour éviter toute translation du coulisseau transversal (10) dans sa position d'armement, caractérisé en ce que le trou borgne (13) du coulisseau transversal (10) est recouvert par un organe de verrouillage (30) qui comporte un perçage (31) et une fente (32) et en ce que le percuteur (4) comporte une rainure annulaire (33) dans laquelle vient prendre la fente (32) de l'organe de verrouillage (30) pour éviter l'extraction du percuteur (4) hors du trou borgne (13) au cas où le coulisseau transversal (10) n'est pas mis en sécurité par le dispositif de verrouillage (17) et en ce que le perçage (31) de l'organe de verrouillage (30) assure l'extraction du percuteur (4) au cas où le coulisseau transversal (10) est maintenu dans sa position de sécurité par le dispositif de verrouillage (17).
